# EUROPÄISCHE PATENTSCHRIFT

(11) **EP 0 324 400 B1**
(45) Veröffentlichungstag und Bekanntmachung des Hinweises auf die Patenterteilung: **29.12.1993**
(21) Anmeldenummer: 89100238.8
(22) Anmeldetag: 07.01.1989
(51) Int. Cl.: B02C 11/08, B02C 23/18, B02B 1/08

(54) **Verfahren und Einrichtung zur Herstellung von Mühlenprodukten**
Method of and device for making mill products
Procédé et dispositif pour la fabrication de produits de broyage

(30) Priorität: 14.01.1988 CH 134/88
(43) Veröffentlichungstag der Anmeldung: 19.07.1989
(73) Patentinhaber: Schnitzer, Johann Georg, Dr., D-88662 Überlingen (DE)
(72) Erfinder: Schnitzer, Johann Georg, Dr., D-88662 Überlingen (DE)
(74) Vertreter: Patentanwälte Westphal, Buchner, Mussgnug Neunert, Göhring

(56) Entgegenhaltungen:
- EP-A- 0 018 607
- EP-A- 0 227 008
- DE-A- 2 002 958
- DE-A- 2 938 635
- DE-A- 3 406 370
- FR-A- 2 298 960
- GB-A- 822 935
- GB-A- 2 009 627
- US-A- 2 381 421
- US-A- 4 069 349

## Beschreibung

Die Erfindung betrifft ein Verfahren zur Herstellung von Mühlenprodukten aus pflanzlichem körnigem Gut.

Getreidekörner sind von Natur aus so angelegt, daß sie bei trockener Lagerung und in unbeschädigtem Zustand über eine oder mehrere Vegetationsperioden keimfähig erhalten bleiben. Das pflanzliche Fett als höhere Form einer Energiekonzentration ist oft in der Keimpartie konzentriert. Alle Teile, nebst der äußersten zelluloseartigen Kornschicht, werden für den Aufbau der neuen Pflanze verwertet. Der Mensch hat sich diese ausgewogene Zusammensetzung lebensnotwendiger Inhaltsstoffe ebenfalls zunutze gemacht. In der Hochmüllerei wird heute die Hauptmenge an weißen Mehlen herausgearbeitet, z.B. für Brote und Feingebäck, Teigwaren usw. Dabei werden jedoch die ernährungs-physiologisch wertvollsten Anteile des Korns, vor allem die Keimpartie und teils äußere Kornschichten von diesen Mahlprodukten, dem menschlichen Verzehr ferngehalten. Der Keim ist aber die wertvollste Kornpartie und enthält gleichzeitig auch den größten Anteil an pflanzlichem Fett, und zwar in Form der gesundheitlich wertvollen hochungesättigten Fettsäuren.

Neben anderen hat auch der Anmelder selbst bereits seit Beginn der 60er Jahre, alarmiert durch einen rapiden Zerfall der menschlichen Zähne, den Nachweis bringen können, daß zumindest ein Grund neben anderen dafür in den bezüglich Vitalstoffen armen Mehlen der Hochmüllerei liegt. Daraus ergab sich der Rat, wieder zu der alten Flachmüllerei bzw. zur Steinmühle zurückzukehren. Ein weiterer wichtiger Punkt wurde aber darin erkannt, daß bei den sogenannten Vollkornprodukten, also Mehle oder Mahlprodukte, die alle Partien des Kornes enthalten, diese nach der Vermahlung nicht mehr gelagert werden dürfen, da sonst verschiedene Abbau- und Umbauprozesse, ganz speziell die Oxydation der Fettbestandteile, stattfinden. Es muß also das Korn ähnlich wie in der Anfangszeit der Verwendung von Mahlsteinen in der Backstube neben der Teigmulde integral vermahlen und direkt in die Teigmulde geleitet werden. Auf diese Weise können die Vitalstoffe des Korns hochprozentig erhalten bleiben.

Dieses Verfahren bedeutet allerdings wegen des gegenüber der üblichen Backweise aus Mahlen und Backmischungen der Hochmüllerei sehr viel größeren Aufwandes, unter anderem durch Anschaffung und Betreiben einer Mühle durch die Bäckerei, entsprechend höhere Preise für die Endprodukte. Die Flachmüllerei kann daher nicht konkurrenzfähig sein gegenüber der Kochmüllerei. Bis heute war es somit praktisch bzw. wirtschaftlich nicht möglich, damit das Korn für das tägliche Brot des Volkes unter Erhaltung der wertvollen Vitalstoffe zu verarbeiten.

Aus DE-A-2 002 958 und DE-A-34 06 370 ist es bekannt, Kakaobohnen unter Ausschluß von Sauerstoff und vorzugsweise unter einer Schutzgas-Atmosphäre zu vermahlen, um eine Schädigung der Aromastoffe durch Oxydation zu verhindern. Die Kakaobohnen werden vor dem Vermahlen jedoch geröstet und auch das Vermahlen erfolgt unter Temperaturen von über 80° C. Die in den Keimen enthaltenen wertvollen Substanzen sind hierdurch zerstört. Das gemahlene Kakaoprodukt wird unmittelbar nach dem Mahlvorgang der Weiterverarbeitung, insbesondere zu Schokolade, zugeführt, eine Lagerung und Konservierung ist nicht erforderlich.

Die Erfindung hat sich nun die Aufgabe gestellt, ein neues Verfahren und entsprechende Vorrichtungen zu schaffen, die die gewerbliche/industrielle Erzeugung von hoch- bis höchstwertigen Mahlprodukten aus Getreide zu einem für die Endverbraucher akzeptablen Preis erlaubt.

Diese Aufgabe wird erfindungsgemäß gelöst durch ein Verfahren gemäß Anspruch 1. Anspruch 9 gibt eine Vorrichtung zur Durchführung dieses Verfahrens an. Vorteilhafte Ausführungen der Erfindung sind in den Unteransprüchen angegeben.

Das erfindungsgemäße Verfahren ist schon bei kleineren Mühlenleistungen vorteilhaft und auch verhältnismäßig einfach anwendbar. Die Erfindung läßt sich sowohl in der traditionellen Flach- oder Steinmühle, als auch in der modernen Passagenvermahlung mit Müllereiwalzenstühlen realisieren. Es ist möglich, in großen Mengen Produkte herzustellen, deren sauerstoffempfindliche, gesundheitlich wichtige Inhaltsstoffe nicht oder nur zu einem geringen Prozentsatz oxidiert sind, insbesondere aber nach der Herstellung diese so zu lagern, daß anschließend bis zum Verbraucher, sei es in der Mühle, in der Bäckerei, im Haushalt oder Teigwarenfabrik usw. keine nachträgliche Oxydation eintritt. Es hat sich gezeigt, daß je nach Produktsorte die Oxydation direkt bei dem ersten Aufschließen bzw. dem Vermahlen sofort beginnt. Es muß davon ausgegangen werden, daß bei einzelnen Produktsorten bereits bei einem ersten Aufbrechen oder Beschädigen des Korns eine hohe Sauerstoffaffinität besteht, derart, daß Sauerstoffmoleküle angelagert werden und diese dann im Verlaufe von tage- oder wochenlanger Lagerung erst die feste Verbindung eines oxides eingehen. Daher wird der gesamte Mahlraum unter eine nahezu sauerstofffreie, zumindest sehr sauerstoffarme Atmosphäre gesetzt. Bei weniger problematischen Gütern genügt es, wenn im Mahlraum lediglich die sauerstoffzufuhr reduziert, insbesondere die freie Luftzufuhr verhindert wird. Wichtig ist in jedem Fall auch, daß nicht unkontrolliert große Mengen von Sauerstoff mit der Umgebungsluft mit dem Produkt mitgeschleppt werden, so daß in der Folge überall dort, wo das Produkt eine längere Verweilzeit resp. Lagerzeit verbringt, die Oxydation stattfindet. Es wird deshalb die möglichst sauerstofffreie Atmosphäre aufrechterhalten. Dadurch wird eine anfängliche "Sauerstoffanlagerung", ebenso wie die entsprechende Oxydationswirkung vermieden.

Um für ganz besonders hochwertige Produkte jede Möglichkeit und jeden Ansatz zu einer Oxydation zu vermeiden, wird konsequent der ganze Mahlgutraum bzw. Mahlgutweg von der ersten Vermahlung, schon bei der ersten Beschädigung der Kornhülle, bis zur Verpackung bzw. bis zu der Lagerung der gewonnenen Produkte unter der sauerstoffarmen bzw. sauerstofffreien Atmosphäre gehalten, ohne daß das aufgeschlossene Gut während der ganzen Verarbeitung je mit Sauerstoff Verbindungen eingehen konnte. Wichtig ist, daß hierbei nicht nur die Lagerung der Produkte, sondern auch die Überführung z.B. von Behälter zu Behälter, unter einer sauerstoffarmen resp. sauerstofffreien Atmosphäre erfolgt.

Mit dem Begriff der Aufschließung soll die Überführung des ursprünglich ganzen Korns in eine zerstückelte, gleichsam vorgekaute Form verstanden werden. Es handelt sich dabei um müllerische Arbeitstechniken wie Entspelzen, Vorschälen, Mahlen, Sieben und Sichten, Mischen, Fördern usw., bei denen herkömmlich eine Oxydation vorbereitet oder tatsächlich ablaufen würde. Die Verarbeitung der Mühlenprodukte geschieht herkömmlicherweise mit einer Feuchtigkeit, die nur wenig höher ist als die Lagerfeuchtigkeit. Im Falle der mehrfachen Vermahlung mit Walzenstühlen liegt sie z.B. im Bereich von etwa 15 %. Bei dem erfindungsgemäßen Aufschließen wird trocken mit einer produktfeuchtigkeit unter dieser Lagerfeuchtigkeit von etwa 15 % gearbeitet. Die Verarbeitungsfeuchtigkeit kann im Bereich von z.B. 8 bis 10 % Wassergehalt liegen.

Bei der Herstellung von Getreideflocken ist eine trockene Verarbeitung nicht möglich. Das Getreide muß in feuchtem Zustand gequetscht werden, da nur so zusammenhaltende Flocken erzeugt und ein Zerbrechen der Getreidekörner vermieden werden kann. Um die erfindungsgemäß erforderliche trockene Atmosphäre dennoch zu erreichen, werden die Getreideflocken unmittelbar anschließend an das Quetschen auf eine Feuchtigkeit von weniger als 15 %, vorzugsweise auf einen Restwassergehalt von 8 bis 10 %, getrocknet und in entsprechender trockener Atmosphäre weiterbehandelt.

Das erfindungsgemäße Verfahren gewährleistet, daß überall dort, wo das Mahlgut starken Bewegungen unterworfen wird, sei es durch mechanische Einwirkung oder dynamische Kräfte des umgebenden Gases und bei allen größeren Ruhe- und Lagerzeiten ein Sauerstoffzutritt vermieden wird.

Die Erfindung erlaubt eine ganze Reihe besonders vorteilhafter Ausgestaltungen.

So wird bevorzugt das Produkt nach einer trockenen Vermahlung und vorzugsweise nach einer Zwischenlagerung in Portionen aufgeteilt und in luftdichte Verpackung gebracht, in deren Innenraum ein Vakuum oder eine reaktionsneutrale Schutzgasatmosphäre hergestellt wird.

Bei einem weiteren vorteilhaften Ausführungsgedanken wird die sauerstoffarme bzw. sauerstofffreie Atmosphäre durch Einblasen von Luftstickstoff, Kohlendioxid oder einem anderen ungiftigen Gas hergestellt. Es kann aber auch eine Mischung aus Stickstoffgas und Kohlendioxid verwendet werden oder diese zeitlich nacheinander eingesetzt werden. Z.B. zum leichteren Verdrängen der Luft und dem relativ schweren Kohlendioxid, welches erst danach für die laufende Produktion durch ein Stickstoffgas ersetzt wird.

Im Falle der Verwendung eines hochkomprimierten Gases kann die durch die Entspannung frei werdende Kälte zur Senkung der Temperatur der Mahlwerkzeuge und/oder der im Mahlraum vorhandenen Atmosphäre verwendet werden.

Ganz besonders bevorzugt erfolgt das Aufschließen resp. das trockene Vermahlen der Getreidekörner in mehreren Stufen, wobei alle Mahlstufen unter der sauerstoffarmen bzw. sauerstofffreien Atmosphäre erfolgen. Es kann dabei jeweils zwischen zwei Mahlstufen ein Sichtvorgang vorgenommen werden, wobei auch die Sichtung oder Siebung unter der sauerstoffarmen bzw. sauerstofffreien Atmosphäre vorgenommen wird.

Für größere Mengen werden vorzugsweise Müllereiwalzenstühle mit Riffel- und Glattwalzen verwendet.

Für die Herstellung von Vollkornmehlen in Mengen wie es in kleineren Mühlen üblich ist, kann sehr wirtschaftlich die Aufschließung des Rohmaterials mit einem, zwei oder drei Mahlgängen vorzugsweise als Steinmühlen ausgebildet werden. In beiden Fällen ist es möglich, das Gut direkt nach der Vermahlung unter Vakuum zu verpacken oder in die Verpackung selbst eine reaktionsneutrale Schutzgasatmosphäre anzubringen, so daß das aufgeschlossene Gut von dem Beginn der Vermahlung bis zur Verwendung nie mit Sauerstoff in Verbindung gekommen ist. Bevorzugt wird aber das Gut vorgängig in einen Zwischenbunker, der ebenfalls die Schutzgasatmosphäre aufweist, gegeben. Daraus wird dann das Gut direkt in die Verpackung gebracht. In diesem Fall muß für die Verpackung lediglich der Luftsauerstoffzutritt vermieden werden. Das in dem mehl- oder grießförmigen Gut enthaltene Gas genügt in vielen Fällen als Schutz vollständig. Das Rohmaterial kann auch unter der sauerstoffarmen bzw. sauerstofffreien Atmosphäre geschält, oder gescheuert oder entspelzt oder gegerbt werden, und, wenn es nicht unmittelbar weiterverarbeitet wird, in der sauerstoffarmen oder sauerstofffreien Atmosphäre gelagert oder verpackt werden. Dies erlaubt z.B. die anschließende eigentliche Vermahlung zu einem anderen Zeitpunkt oder an einem anderen Ort vorzunehmen.

Weiter ist es ohne weiteres möglich, daß ein wählbarer Anteil der verschiedenen Fraktionen des Mahlgutes ausgezogen und unter der sauerstoffarmen bzw. sauerstofffreien Atmosphäre weiterverarbeitet wird, oder daß das aufgeschlossene Gut unter der sauerstoffarmen bzw. -freien Atmosphäre mit Zusatzstoffen gemischt wird.

Es ist zu erwarten, daß eine wirtschaftlich optimale Ausgestaltungsform des neuen erfindungsgemäßen Verfahrens darin liegt, daß nach einem vorgegebenen Rezept eine Backmischung hergestellt wird. Diese kann direkt portionenweise in einer Mischtrommel unter der sauerstoffarmen bzw. sauerstofffreien Atmosphäre hergestellt und dann in Vakuum, bzw. mit der reaktionsneutralen Schutzgasatmosphäre verpackt oder zunächst mit der reaktionsneutralen Schutzgasatmosphäre zwischengelagert werden.

Ferner ist es möglich, die dem gemahlenen Gut beizugebenden Zusatzstoffe unter Ausschluß einer Sauerstoff-Atmosphäre herzustellen und/oder zu verpacken, beispielsweise gefriergetrocknet und vakuumverpackt. Damit kann auch eine solche Sauerstoffquelle für die unerwünschte Oxydation ferngehalten werden.

Wichtig ist in allen Fällen, daß ein Wiederzutritt von Luft in das Verpackungsmaterial während der Lagerzeit wirksam verhindert wird, weshalb luftundurchlässiges Verpackungsmaterial verwendet werden soll.

Die Erfindung betrifft ferner eine Vorrichtung zum Durchführen des Verfahrens. Diese ist dadurch gekennzeichnet, daß sie Aufschließorgane und diese vollständig umschließende Gehäuse ohne unkontrollierte Luftdurchtrittsöffnungen aufweisen, mit gegenüber der freien Atmosphäre abschließbaren Produktein- und austrittsöffnungen sowie Mitteln zum Zuführen einer reaktionsneutralen Schutzgasatmosphäre.

Bei dieser Vorrichtung wird der gesamte Produktweg zwischen allen vorgesehenen Anlageelementen wie Mahlaggregat, Plansichter, Silo usw. durch Schleusen und/oder Schieber gegen einen freien, unkontrollierten Gasdurchtritt verschließbar gemacht.

Bevorzugt wird eine Zuführleitung für einen Teil der Schutzgasatmosphäre in den Bereich des Mahlguteinzugs der Mahlwalzen bzw. Mahlkörper und/oder eine Zuführleitung für einen Teil der Schutzgasatmosphäre in den Bereich des Mahlgutsammelraums der Mahlwalzen bzw. Mahlkörper vorgesehen.

Ferner ist es möglich, einen Teil der Mahlwärme durch die Expansionskälte eines stark komprimierten Schutzgases aufzunehmen, oder das Schutzgas als Kühlmittel für die Mahlwalzen bzw. Mahlwerkzeuge zu verwenden.

Die Erfindung wird nachfolgend anhand von in der Zeichnung dargestellten Ausführungsbeispielen mit weiteren Einzelheiten erläutert.
- Figur 1: zeigt ein Blockschema, welches eine aus einer Mühle und einer Verpackungsmaschine bestehende Vorrichtung, die in einer oxydationsfreien Atmosphäre angeordnet sind, darstellt;
- Figur 2: zeigt ebenfalls ein Blockschema, das eine Vorrichtung nach Figur 1 mit zwischen der Mühle und der Verpackungsmaschine eingesetzten Mischund Portioniermaschinen darstellt;
- Figur 3: zeigt eine gewerblich industriell einsetzbare Anlage mit Abfüllen der Mahlprodukte in Säcke;
- Figur 4: zeigt eine Anlage analog zu Figur 3, jedoch mit einer zusätzlichen Mischeinrichtung, z.B. für die Herstellung von fertigen Backmehlen;
- Figur 5: zeigt eine Anlage für größere Durchsatzleistungen mit Mehrfachpassagenvermahlung mittels Walzenstühlen.

In der Folge wird nun auf die Figur 1 Bezug genommen.

Die in Figur 1 dargestellte Vorrichtung besteht aus einer Mühle 1 mit einem möglichst kurzen Mahlweg, beispielsweise einer Steinmühle und einer dieser nachgeschalteten Verpakkungsmaschine 2, die, wie dies durch die strichpunktierte, mit 10 bezeichnete Umrandung angedeutet ist, unter Vermeidung des Zutritts von Luftsauerstoff zu dem Produkt betrieben wird.

Die in der Mühle 1 zu zerkleinernden Getreidekörner 3 werden somit in einer sauerstoffarmen oder nahezu sauerstofffreien Atmosphäre, die durch eine Schutzgasatmosphäre aus inerten Gasen, wie beispielsweise Stickstoff, Kohlensäure oder einer Mischung aus diesen oder durch ein Vakuum gebildet sein kann, gemahlen und das daraus gewonnene Mehl 4 wird anschließend der Verpackungsmaschine 2 zugeführt und in dieser wird das Endprodukt 5 entsprechend portioniert, sofort luftdicht verpackt, so daß während der Verarbeitung kein Sauerstoff an das gemahlene Gut gelangen kann und demnach auch keine Oxydation auftritt. Das lagerfähige Endprodukt 5 enthält somit sämtliche in den Körnern 3 enthaltenen Vitamine und Mineralstoffe, ohne daß diese durch Oxydation geschädigt sind, und kann zu beliebiger Zeit weiterverarbeitet werden.

Bei der Vorrichtung nach Figur 2 ist der Mühle 1 eine Mischmaschine 6, in der dem aus den Getreidekörnern 3 gemahlenen Mehl 4 ein oder mehrere Zusatzstoffe 7, 7' usw. beigemischt werden können und dieser einer Portionsmaschine 8 nachgeschaltet. Die in der Mischmaschine 6 hergestellten Backmischungen oder sonstigen Mischungen 4' werden somit in der Portioniermaschine 8 aufgeteilt und die einzelnen Portionen werden sodann in einer Verpackungsmaschine 2 luftdicht verpackt. Da wiederum alle Arbeitsvorgänge unter Ausschluß einer Sauerstoffatmosphäre, wie dies durch die strichpunktierte Umrandung 10 gekennzeichnet ist, vorgenommen werden, wird aus den Getreidekörnern 3 und den Zusatzstoffen 7, 7' ein Endprodukt 5 hergestellt, das keine Oxydationsschädigung aufweist.

In der Figur 3 ist eine einfach konzipierte ganze Kleinmühlenanlage dargestellt. Die noch unbeschädigten Körner werden über eine Speiseleitung 11 und über einen Speisetrichter 12 und eine Produktschleuse 13 in das Innere der als Steinmühle ausgebildeten Mühle 1 geleitet. Die Steinmühle hat zwei aufrechte um eine horizontale Achse 14 drehende Mahlsteine, wobei der eine der feste Stein 15 und der zweite der Läuferstein 16 ist. Der Läuferstein 16 wird von einem Elektromotor 17 angetrieben. Das zwischen den zwei Mahlsteinen hergestellte Zwischenprodukt resp. Mehl 4 wird über einen weiteren Trichter 18 sowie eine Schleuse 19 und ein Ableitrohr 20 direkt in einen luft- resp. gasdichten Behälter 21 gespeist. Der Behälter 21 ist auf dem Bild nahezu gefüllt mit Mehl 4. Im unteren Teil wird das Mehl 4 durch eine Entnahmevorrichtung 22 direkt an eine Sackfüllvorrichtung 23 gefördert, wobei in der Sackfüllvorrichtung 23 eine Verdichtungsschnecke 23' angeordnet ist. Die Verpackungsmaschine ist nur symbolisch durch einen leeren Sack 24, einen Sack 24' am Füllstutzen sowie einen fertig und luftdicht verschlossenen Sack 24'' dargestellt.

Das Gas, z.B. als Stickstoffgas oder Kohlendioxid, wird von einer Gasquelle 25 direkt in die Druckseite eines Gasleitungssystems 26 eingeblasen. Sowohl die Mühle 1 wie auch der Behälter 21 haben je ein eigenes Gaskreislaufsystem, welches über einen Druckventilator 27 aufrechterhalten wird. Bei normaler Betriebsweise können sowohl für die Mühle 1 wie für den Behälter 21 je ein eigenes Gassystem resp. die spezifisch erforderliche Gas- resp. die noch zulässige Sauerstoffkonzentration geregelt werden.

Ferner ist es wichtig, daß jeder Arbeitsabschnitt gegebenenfalls vollständig gasdicht verschließbar ist, z.B. durch den Einbau von Schiebern 28.

Die Figur 4 zeigt zusätzlich die Mischung von z.B. fertigen Backmischungen, welche ebenfalls in luftdichte Säcke 24'' abgepackt werden können. Das Mehl 4 wird dem Behälter 21 über eine Materialschleuse 30 entnommen und in einen gasdichten Mischer gegeben. Alle Zusatzstoffe wie Hefe, Salz usw. werden aus den entsprechenden Lagerzellen 31 resp. 32 entnommen und ebenfalls wie das Mehl selbst in genau dosierter Menge in den Chargenmischer eingegeben. Die entsprechende Steuerung aller Anlageelemente wird über einen Rechner 33 koordiniert, wie nur schematisch angedeutet ist.

Die fertige, trockene Backmischung wird in einem Zwischenbehälter 34 abgelassen und kann für die Abfüllung in die Säcke 24 über einen Schrägförderer 35 in einen ebenfalls gasdichten Fülltrichter 36 überhoben werden, von welchem nun sinngemäß wie in der Figur 3 die einzelnen Säcke oder Behälter für den Transport oder die Lagerung abgefüllt werden.

Die Figur 5 zeigt nun schematisch ein Beispiel für die Realisierung der neuen Erfindung mit Müllereiwalzenstühlen 40 sowie Plansichter 41. Das Förder- und Überhebesystem der Mahlzwischenprodukte geschieht hier mit gasdichten Schnekkenförderern 42.

Der sehr große Vorteil dieses Systems ist der, daß damit ganz gezielt die einzelnen Mahlfraktionen mechanisch aufgeschlossen werden, so daß damit die Backeigenschaften, Aromastoffe sowie müllerische Aspekte in jeder Beziehung optimiert werden können. Je nach speziellen Produkten können die einzelnen Arbeitsräume hier gezielt unter eine spezifische Gasatmosphäre gesetzt, resp. die entsprechende Atmosphäre aufrechterhalten werden. Dadurch ist es möglich, zwischen der im Hinblick auf die menschliche Gesundheit maximalen Zielwerte für die Inhaltsstoffe und den wirtschaftlich noch tragbaren Aufwand für die Aufrechterhaltung der besonderen Atmosphäre, die jeweils besten praktisch noch realisierbaren Synthesen zu wählen.

## Patentansprüche

1. Verfahren zur Herstellung von Mühlenprodukten aus pflanzlichem körnigem Gut, bei welchem das Gut unter sauerstoffarmer oder sauerstofffreier Atmosphäre zu dem Produkt zerkleinert wird, dadurch gekennzeichnet, daß zum trockenen Aufschließen bzw. Zerkleinern von Getreidekörnern diese Getreidekörner in ihrer ursprünglichen unbehandelten Form in die sauerstoffarme oder sauerstofffreie Atmosphäre eingebracht werden, daß das zerkleinerte Produkt im Anschluß an die Zerkleinerung in der sauerstoffarmen oder sauerstofffreien Atmosphäre gehalten und einer Lagerung oder Verpackung zugeführt wird, daß das Produkt in der sauerstoffarmen oder sauerstofffreien Atmosphäre gelagert bzw. luftdicht verpackt wird und daß das Produkt während des gesamten Verfahrens auf einer Feuchtigkeit von unter 10 % Wassergehalt und auf einer Produkttemperatur zwischen 0° und 50° C gehalten wird.

2. Verfahren nach Patentanspruch 1, dadurch gekennzeichnet, daß die sauerstoffarme bzw. sauerstofffreie Atmosphäre durch Einblasen von Luftstickstoff, Kohlendioxid oder einem anderen ungiftigen Gas hergestellt wird.

3. Verfahren nach Patentanspruch 2, dadurch gekennzeichnet, daß ein hochkomprimiertes Gas eingeblasen wird und die durch die Entspannung dieses Gases frei werdende Kälte zur Senkung der Temperatur der Zerkleinerungswerkzeuge und/oder der im Mahlraum vorhandenen Atmosphäre verwendet wird.

4. Verfahren nach einem der Patentansprüche 1 bis 3, dadurch gekennzeichnet, daß die Aufschließung der Getreidekörner in einem, zwei oder drei Mahlgängen mittels Steinmühlen oder in mehreren Passagen und Müllereiwalzenstühlen mittels Riffel- und Glattwalzen erfolgt.

5. Verfahren nach einem der Patentansprüche 1 bis 4, dadurch gekennzeichnet, daß die Getreidekörner vor der Aufschließung in der sauerstoffarmen bzw. sauerstofffreien Atmosphäre geschält, gescheuert, entspelzt oder gegerbt werden.

6. Verfahren nach einem der Patentansprüche 1 bis 5, dadurch gekennzeichnet, daß dem zerkleinerten Produkt in der sauerstoffarmen oder sauerstofffreien Atmosphäre Zusatzstoffe beigemischt werden.

7. Verfahren nach einem der Patentansprüche 1 bis 6, dadurch gekennzeichnet, daß die Feuchtigkeit etwa 8 bis 10 % Wassergehalt beträgt.

8. Verfahren nach den Patentansprüchen 1 oder 7, dadurch gekennzeichnet, daß bei der Herstellung von Getreideflocken das Produkt nach einem feuchten Quetschen sofort auf eine Feuchtigkeit von weniger als 10 % getrocknet wird.

9. Vorrichtung zur Durchführung des Verfahrens nach einem wobei Aufschließorgane (1) für die Getreidekörner gegen die freie Außenatmosphäre abgeschlossen sind der vorhergehenden Ansprüche, dadurch gekennzeichnet, die genannten daß Aufschließorgane (1) und eine diesen nachgeschaltete Verpackungseinrichtung (2) gemeinsam gegen die freie Außenatmosphäre abgeschlossen sind, daß eine gegen die Außenatmosphäre abschließbare Eintrittsschleuse (3), eine gegen die Außenatmosphäre abschließbare Austrittsschleuse (19 bzw. 22) sowie eine Einrichtung zum Zuführen eines Schutzgases (25, 26, 27) vorgesehen sind.

10. Vorrichtung nach Anspruch 9, dadurch gekennzeichnet, daß ein gegen die Außenatmosphäre abgeschlossener Behälter (21; 34) zum Lagern des zerkleinerten produktes vorgesehen ist.

11. Vorrichtung nach Anspruch 9 oder 10, dadurch gekennzeichnet, daß eine gegen die Außenatmosphäre abgeschlossene Mischeinrichtung (6) und gegebenenfalls eine Portioniereinrichtung (8) vorgesehen sind.

## Claims

1. Process for the preparation of milled products from grains of vegetable material in which the material is disintegrated in an atmosphere low in oxygen or free from oxygen to produce the product, characterised in that, dry comminution or disintegration respectively of the corn grains is achieved by bringing these corn grains in their original untreated form into the atmosphere low in oxygen or free from oxygen, by maintaining the comminuted product at the end of comminution in the atmosphere low in oxygen or free from oxygen and by forwarding the product for storage or packaging, by storing in the atmosphere low in oxygen or free from oxygen or by packaging in air-tight conditions respectively, and by maintaining the product throughout the entire process at a moisture content below 10% water content and at a product temperature between 0 °C and 50 °C.

2. Process in accordance with Claim 1, characterised in that, the atmosphere low in oxygen or free from oxygen is produced by the blowing in of atmospheric nitrogen, carbon dioxide or another non-poisonous gas.

3. Process in accordance with Claim 2, characterised in that, a highly compressed gas is blown in and the cooling effect produced by the expansion of this gas is used to reduce the temperature of the comminution equipment and/or the atmosphere present in the milling space.

4. Process in accordance with one of the Claims 1 to 3, characterised in that, the comminution of the corn grains occurs in one, two or three milling operations by means of stone mills or in several roller mills and millers' cylinder mills by means of ribbed rollers and finishing rollers.

5. Process in accordance with one of the Claims 1 to 4, characterised in that, the corn grains are dehusked, scoured and dressed in the atmosphere low in oxygen or free from oxygen before comminution.

6. Process in accordance with one of the Claims 1 to 5, characterised in that, the disintegrated product is mixed with additives in the atmosphere low in oxygen or free from oxygen.

7. Process in accordance with one of the Claims 1 to 6, characterised in that, the moisture content amounts to about 8 to 10% water content.

8. Process in accordance with one of the Claims 1 to 7, characterised in that, when preparing flaked cereal the product is dried immediately after moist crushing to give a moisture content of less than 10%.

9. Device for carrying out the process according to one of the foregoing Claims whereby comminution equipment (1) for the corn grains is enclosed against the open air, characterised in that, the cited comminution equipment (1) and a packaging device (2) connected downstream to (1) are both enclosed against the open air, and that there is provided an input valve (3) which can be closed against the open air, an outlet valve (19 or 22) which can be closed against the open air, as well as a device for introducing a protective gas (25, 26, 27).

10. Device in accordance with Claim 9, characterised in that, a container (21, 34) which can be enclosed against the open air is provided for storage of the disintegrated product.

11. Device in accordance with Claim 9 or 10, characterised in that, a mixing device (6) and optionally a metering device (8) which can both be enclosed against the open air are provided.

## Revendications

1. Procédé de fabrication de produits de meunerie à partir de grains végétaux, selon lequel les grains sont réduits pour obtenir le produit sous une atmosphère pauvre en oxygène ou sans oxygène, procédé caractérisé en ce que pour l'ouverture ou la réduction sèche de grains de céréales on introduit ces grains de céréales dans leur état initial non traité dans une atmosphère pauvre en oxygène ou sans oxygène, on maintient le produit réduit à la suite de la réduction dans une atmosphère pauvre en oxygène ou sans oxygène et on effectue un stockage ou un conditionnement, le produit étant stocké dans une atmosphère pauvre en oxygène ou sans oxygène ou est conditionné de façon étanche à l'air et pendant tout le procédé le produit est maintenu à une humidité inférieure à 10 % en eau et à une température de produit comprise entre 0° et 50°C.

2. Procédé selon la revendication 1, caractérisé en ce qu'on réalise l'atmosphère pauvre en oxygène ou sans oxygène par injection d'azote, de gaz carbonique ou d'un autre gaz non nocif.

3. Procédé selon la revendication 2, caractérisé en ce qu'on injecte un gaz fortement comprimé et on utilise le froid dégagé par la détente de ce gaz pour abaisser la température des outils de réduction et/ou de l'atmosphère de la chambre de broyage.

4. Procédé selon l'un des revendications 1 à 3, caractérisé en ce que l'ouverture des graines de céréales se fait au cours d'un deux ou trois passages de mouture à l'aide de moulin à pierres ou par plusieurs passages et plusieurs appareils à cylindres de mouture équipés de cylindres moletés ou lisses.

5. Procédé selon l'une des revendications 1 à 4, caractérisé en ce qu'avant leur ouverture on pèle, nettoie, décortique ou traite les graines de céréales avant leur ouverture, dans une atmosphère pauvre en oxygène ou ne contenant pas d'oxygène.

6. Procédé selon l'une des revendications 1 à 5, caractérisé en ce qu'on mélange au produit réduit, des additifs dans une atmosphère pauvre en oxygène ou sans oxygène.

7. Procédé selon l'une des revendications 1 à 6, caractérisé en ce qu'on maintient l'humidité à une teneur en eau comprise entre 8 et 10 %.

8. Procédé selon les revendications 1 ou 7, caractérisé en ce qu' à la fabrication de flocons de céréales on sèche le produit après écrasement par voie humide, immédiatement à une humidité inférieure à 10 %.

9. Dispositif pour la mise en oeuvre du procédé selon l'une des revendications précédentes, avec des organes d'ouverture des graines de céréales, enfermés par rapport à l'atmosphère extérieur libre, dispositif caractérisé en ce que les organes d'ouverture (1), ainsi évoqués, et une installation de conditionnement (2) en aval de ces organes sont enfermés en commun pour être protégés contre l'atmosphère extérieure libre et le dispositif comporte un sas d'entrée (3) susceptible d'être fermé vis-à-vis de l'atmosphère extérieure, un sas de sortie (19, 22) susceptible d'être fermé vis-à-vis de l'atmosphère extérieure ainsi qu'une installation pour fournir un gaz protecteur (25, 26, 27).

10. Dispositif selon la revendication 9, caractérisé par un réservoir (21 ; 34) fermé vis-à-vis de l'atmosphère extérieure pour stocker le produit réduit.

11. Dispositif selon la revendication 1 ou 10, caractérisé par une installation de mélange (6) fermée vis-à-vis de l'atmosphère extérieure et le cas échéant une installation de formation de portions (8).
